# EUROPÄISCHE PATENTSCHRIFT

(11) **EP 0 316 647 B1**
(45) Veröffentlichungstag und Bekanntmachung des Hinweises auf die Patenterteilung: **05.05.1993**
(21) Anmeldenummer: 88118139.0
(22) Anmeldetag: 31.10.1988
(51) Int. Cl.: B09B 3/00

(54) **Verfahren zur Entsorgung von Küchenabfällen**
Method for the disposal of kitchen waste
Procédé d'élimination de déchets de cuisine

(30) Priorität: 20.11.1987 DE 3739365
(43) Veröffentlichungstag der Anmeldung: 24.05.1989
(73) Patentinhaber: A. STEPHAN U. SÖHNE GMBH & CO., D-31789 Hameln (DE)
(72) Erfinder: Otto, Friedrich, D-3250 Hameln 1 (DE)
(74) Vertreter: Gramm, Werner, Prof., Dipl.-Ing.

(56) Entgegenhaltungen:
- DE-A- 2 821 908
- FR-A- 2 575 400
- FR-A- 2 593 091
- GB-A- 405 047

## Beschreibung

Die Erfindung betrifft ein Verfahren zur Entsorgung von Küchenabfällen.

Zur Zeit ist es üblich, Nahrungsmittelabfälle in mehr oder weniger frischem oder verdorbenem Zustand an Schweinemästereien zu liefern. Dabei werden der Küchenabfall aus Marmelade, Butter, Quark und Bechern sowie insbesondere Coca Cola- und Bierdosen separiert und der normalen Mullentsorgung zugeführt. Diese Arbeit ist aufwendig und wird von den Betroffenen nur ungern durchgeführt.

Die Verfütterung von Küchenabfällen an z.B. Schweinemästereien ist aus hygienischen sowie aus Seuchengründen problematisch. Dies gilt auch für eine Entsorgung auf normale Müllhalden, da es sich bei Küchenabfallen, die bei Gemeinschaftsverpflegungs-Küchen täglich in großen Mengen anfallen, nicht um sogenannten Haushaltsmüll handelt. Dabei setzen sich die Küchenabfälle einerseits zusammen aus Nahrungsmitteln wie z.B. Brot, belegte Brötchen, Kartoffelschalen, Suppen und Soßen, Apfelmus, ganzen Salatköpfen, Porreestangen, Fleisch- oder Wurstresten, Dessertresten u.dgl. und andererseits aus Verpackungen, z.B. Plastikbechern unterschiedlicher Größe, Milchtüten, Coca Cola-Dosen aus Aluminium, Kondensmilchdosen aus Aluminium u.dergl..

Zur Entsorgung von Küchenabfällen werden diese bisher lediglich zu einem "Kuchen" verpreßt. Dieses Verfahren stellt schon deshalb keine Lösung der genannten Probleme dar, weil weder der so hergestellte "Kuchen" noch die abgepreßte Flüssigkeit steril sind und eine problemlose Entsorgung ermöglichen.

Der Erfindung liegt die Aufgabe zugrunde, ein geeignetes Verfahren zur Entsorgung von Küchenabfällen zu entwickeln.

Diese Aufgabe wird gemäß der Erfindung dadurch gelöst, daß die Kuchenabfälle zuerst zerkleinert, dann auf zumindest 100° C erhitzt, anschließend auf Raumtemperatur abgekühlt und schließlich in hoch-pastöser bis bröckeliger Konsistenz der Müllverbrennung zugeführt werden.

Die zerkleinerten Küchenabfälle werden somit erfindungsgemäß zumindest pastörisiert, um sie für eine bestimmte Zeit haltbar zu machen. Wird die Erhitzung in einer druckfesten Anlage durchgeführt, kann auch eine Erhitzung auf über 100° C, z.B. auf 125° C und somit eine Sterilisierung der Masse erfolgen.

Soweit gewünscht kann nach der genannten Erhitzung der zerkleinerten Masse aus dieser Feuchtigkeit herauskondensiert werden. Der Entfeuchtungsprozeß kann bis zu 30 min betragen und unter Vakuum erfolgen unter Zuhilfenahme eines Kondensators und einer Vakuumpumpe. Je nach Zusammensetzung des Abfalls kann aus der zerkleinerten Masse bis zu 40 % des ursprünglichen Gewichtes herauskondensiert werden.

Grundsätzlich ist es möglich, die Zerkleinerung und den thermischen Prozeß in getrennten Apparaten durchzuführen. Zur Vereinfachung der Handhabung und zur Verkürzung der Aufbereitungszeit ist es jedoch zweckmäßig, wenn die Erhitzung der Masse bereits während ihrer Zerkleinerung beginnt.

Die Zerkleinerung der Küchenabfälle erfolgt vorzugsweise mit umlaufenden Zerkleinerungswerkzeugen, z.B. Messern, die eine gezielte Umwälzung der zu zerkleinernden Küchenabfälle bewirken. Dabei laufen die Zerkleinerungswerkzeuge z.B. mit 1.500 oder 3.000 U/min um.

Zur Unterstützung des Zerkleinerungsvorganges sowie zur Beschleunigung der Erhitzung der Masse ist es vorteilhaft, wenn die Abfälle während der Zerkleinerung und während der gesamten Erhitzungsphase umgewälzt werden. Diese zusätzliche Umwälzung läßt sich durch einen Transportflügel erreichen, der erheblich langsamer umläuft als die Zerkleinerungswerkzeuge und die zu zerkleinernden Abfälle bzw. die bereits zerkleinerte Masse von der Behälterwandung jeweils zum Zentrum lenkt.

Da Küchenabfälle nicht sehr kompakt anfallen und somit ein hohes Volumen einnehmen, ist es zur Durchführung des erfindungsgemäßen Verfahrens vorteilhaft, wenn von den chargenweise aufzubereitenden Abfällen in einer ersten Zerkleinerungsstufe nur die eine Chargenhälfte zerkleinert und dann in einer zweiten Zerkleinerungsstufe die zweite Chargenhälfte in die vorzerkleinerte Masse hinzugegeben wird. Dabei reicht es aus, wenn in der ersten Zerkleinerungsstufe die Zerkleinerungswerkzeuge mit etwa 3.000 U/min und für ca. 30 s umlaufen. Hierdurch erfolgt eine so hohe Verdichtung der Abfälle bzw. eine so große Volumenreduzierung, daß bereits nach ca. 1/2 min die zweite Chargenhälfte zugegeben werden kann. Hierdurch läßt sich die Kapazität des zum Einsatz kommenden Apparates optimal ausnutzen. Dabei ist es zweckmäßig, wenn in der zweiten Zerkleinerungsstufe die Zerkleinerungswerkzeuge mit etwa 3.000 U/min und für ca. 1 min umlaufen.

Zur Verbesserung und insbesondere Verkürzung der Erhitzungsphase ist es zweckmäßig, wenn nach Beendigung der zweiten Zerkleinerungsstufe und während der noch andauernden Erhitzungsphase die Zerkleinerungswerkzeuge einmal oder mehrmals kurzfristig umlaufen.

Zur Erhitzung der Masse kann dieser die Wärme direkt und/oder indirekt zugeführt werden. Dabei kann die direkte Wärmezufuhr durch Injizierung von Dampf in die aufzuheizende Masse erfolgen. Aufgrund der permanenten Umwälzung dieser Masse erfolgt die Wärmeabgabe an die Masse völlig gleichmäßig. Bei direkter Wärmezufuhr dauert die zweite Zerkleinerungsstufe einschließlich der gesamten Erhitzungsphase bis zu etwa 6 min.

Die Wärmezufuhr kann aber auch indirekt erfolgen z.B. durch Elektrowärme mittels Heizmatten, durch Heißwasser, durch Wärmeträgeröl u.dergl. . Hierfür wird vorzugsweise eine die zu zerkleinernden Abfälle aufnehmende Schüssel mit einem Doppelmantel verwendet. Bei indirekter Wärmezufuhr dauert die zweite Zerkleinerungsstufe einschließlich der gesamten Erhitzungsphase bis zu etwa 30 min.

Bei dem erfindungsgemäßen Verfahren ist es vorteilhaft, wenn die Abfälle aus Nahrungsmitteln auf eine Stückgröße von etwa 2 - 3 mm zerkleinert werden, und wenn die Abfälle aus Verpackungen auf eine Stückgröße von etwa 10 mm zerkleinert werden. Dabei ist es möglich, die aus Nahrungsmitteln herrührenden Küchenabfälle getrennt von den aus Verpackungen herrührenden Küchenabfällen zuzuführen. Der Vorteil des erfindungsgemäßen Verfahrens liegt aber darin, daß eine derartige Trennung nicht erforderlich ist. Während der Erhitzungsphase nehmen die auf Stückgrößen von etwa 2 bis 3 mm zerkleinerten Abfälle aus Nahrungsmitteln eine musartige Konsistenz, während die Verpackungsanteile kleiner oder gleich 10 mm sind.

Nach Abkühlung auf Raumtemperatur liegt die Masse als hochpastöser bis bröckeliger Kuchen vor, der sich einfach handhaben, ggf. bis zu zwei Wochen sammeln bzw. zwischenlagern läßt um dann der Müllverbrennung zugeführt zu werden z.B. über Sammeltransporte. Durch die erfindungsgemäße Aufbereitung der Küchenabfälle läßt sich eine Volumenreduzierung bis zum Achtfachen erreichen.

## Patentansprüche

1. Verfahren zur Entsorgung von Küchenabfällen, dadurch gekennzeichnet, daß die Küchenabfälle zuerst zerkleinert, dann auf zumindest 100° C erhitzt, anschließend auf Raumtemperatur abgekühlt und schließlich in hoch-pastöser bis bröckeliger Konsistenz der Müllverbrennung zugeführt werden.

2. Verfahren nach Anspruch 1, dadurch gekennzeichnet, daß nach der genannten Erhitzung der zerkleinerten Masse aus dieser Feuchtigkeit herauskondensiert wird.

3. Verfahren nach Anspruch 2, dadurch gekennzeichnet, daß der Entfeuchtungsprozeß bis zu 30 min beträgt.

4. Verfahren nach Anspruch 2 oder 3, dadurch gekennzeichnet, daß der Entfeuchtungsprozeß unter Vakuum erfolgt.

5. verfahren nach Anspruch 2, 3 oder 4, dadurch gekennzeichnet, daß aus der zerkleinerten Masse bis zu 40 % des ursprünglichen Gewichtes herauskondensiert wird.

6. Verfahren nach einem der vorhergehenden Ansprüche, dadurch gekennzeichnet, daß die Erhitzung der Masse bereits während der Zerkleinerung beginnt.

7. Verfahren nach einem der vorhergehenden Ansprüche, dadurch gekennzeichnet, daß die Zerkleinerung mit umlaufenden Zerkleinerungswerkzeugen erfolgt.

8. Verfahren nach einem der vorhergehenden Ansprüche, dadurch gekennzeichnet, daß die Abfälle während der Zerkleinerung und während der gesamten Erhitzungsphase umgewälzt werden.

9. Verfahren nach einem der vorhergehenden Ansprüche, dadurch gekennzeichnet, daß von den chargenweise aufzubereitenden Abfällen in einer ersten Zerkleinerungsstufe nur die eine Chargenhälfte zerkleinert und dann in einer zweiten Zerkleinerungsstufe die zweite Chargenhälfte in die vorzerkleinerte Masse hinzugegeben wird.

10. Verfahren nach Anspruch 9, dadurch gekennzeichnet, daß in der ersten Zerkleinerungsstufe die Zerkleinerungswerkzeuge mit etwa 3.000 U/min und für ca. 30 s umlaufen.

11. Verfahren nach Anspruch 9 oder 10, dadurch gekennzeichnet, daß in der zweiten Zerkleinerungsstufe die Zerkleinerungswerkzeuge mit etwa 3.000 U/min und für ca. 1 min umlaufen.

12. Verfahren nach einem der vorhergehenden Ansprüche, dadurch gekennzeichnet, daß nach Beendigung der zweiten Zerkleinerungsstufe und während der noch andauernden Erhitzungsphase die Zerkleinerungswerkzeuge einmal oder mehrmals kurzfristig umlaufen.

13. Verfahren nach einem der vorhergehenden Ansprüche, dadurch gekennzeichnet, daß zur Erhitzung der Masse dieser Wärme direkt und/oder indirekt zugeführt wird.

14. Verfahren nach Anspruch 13, dadurch gekennzeichnet, daß bei direkter Wärmezufuhr, z.B. mit Dampf, die zweite Zerkleinerungsstufe einschließlich der gesamten Erhitzungsphase bis zu 6 min dauert.

15. Verfahren nach Anspruch 13, dadurch gekennzeichnet, daß bei indirekter Wärmezufuhr die zweite Zerkleinerungsstufe einschließlich der gesamten Erhitzungsphase bis zu 30 min dauert.

16. Verfahren nach einem der vorhergehenden Ansprüche, dadurch gekennzeichnet, daß die Abfälle aus Nahrungsmitteln auf eine Stückgröße von etwa 2 - 3 mm zerkleinert werden.

17. Verfahren nach einem der vorhergehenden Ansprüche, dadurch gekennzeichnet, daß die Abfälle aus Verpackungen auf eine Stückgröße von etwa 10 mm zerkleinert werden.

18. Verfahren nach einem der vorhergehenden Ansprüche, dadurch gekennzeichnet, daß die hoch-pastöse bis bröckelige Masse vor ihrer Verbrennung zwischengelagert wird.

## Claims

1. Process for the disposal of kitchen waste, characterized in that the kitchen waste is first comminuted, then heated to at least 100°C, then cooled to room temperature and finally fed to the refuse incinerator in a highly pasty to crumbling consistency.

2. Process according to Claim 1, characterized in that after said heating of the comminuted composition, moisture is condensed therefrom.

3. Process according to Claim 2, characterized in that the moisture removal process lasts for up to 30 min.

4. Process according to Claim 2 or 3, characterized in that the moisture removal process takes place in a vacuum.

5. Process according to Claim 2, 3 or 4, characterized in that up to 40% of the original weight is condensed out of the comminuted composition.

6. Process according to one of the preceding claims, characterized in that heating of the composition already commences as it is comminuted.

7. Process according to one of the preceding claims, characterized in that comminution is carried out by means of rotary comminuting devices.

8. Process according to one of the preceding claims, characterized in that the waste is circulated during comminution and during the entire heating phase.

9. Process according to one of the preceding claims, characterized in that of the waste to be treated in batches in a first comminuting step only one half of the batch is comminuted and then in a second comminuting step the second half of the batch is added to the already comminuted composition.

10. Process according to Claim 9, characterized in that in the first comminuting step the comminuting devices rotate at approximately 3000 rpm and for approximately 30 s.

11. Process according to Claim 9 or 10, characterized in that in the second comminuting step the comminuting devices rotate at approximately 3000 rpm and for approximately 1 min.

12. Process according to one of the preceding claims, characterized in that on completion of the second comminuting step and during the still continuing heating phase the comminuting devices briefly rotate once or several times.

13. Process according to one of the preceding claims, characterized in that for heating the composition, heat is supplied directly and/or indirectly thereto.

14. Process according to Claim 13, characterized in that in the case of direct heat supply, for example using steam, the second comminuting step, including the entire heating phase, lasts up to 6 min.

15. Process according to Claim 13, characterized in that in the case of indirect heat supply the second comminuting step, including the entire heating phase, lasts up to 30 min.

16. Process according to one of the preceding claims, characterized in that the waste comprising foodstuffs is comminuted to a particle size of approximately 2 - 3 mm.

17. Process according to one of the preceding claims, characterized in that the waste comprising packaging is comminuted to a particle size of approximately 10 mm.

18. Process according to one of the preceding claims, characterized in that the highly pasty to crumbling composition is temporarily stored before it is incinerated.

## Revendications

1. Procédé pour éliminer des ordures ménagères caractérisé en ce qu'on broie tout d'abord ces ordures ménagères, qu'on les chauffe ensuite à une température d'au moins 100°C, puis qu'on les refroidit à température ambiante et qu'on les envoie finalement à l'incinération avec une consistance allant de l'état hautement pâteux à friable.

2. Procédé suivant la revendication 1, caractérisé en ce que, au terme du chauffage, la masse broyée est débarrassée par condensation de son humidité.

3. Procédé suivant la revendication 2, caractérisé en ce que le processus de déshydratation peut durer jusqu'à 30 minutes.

4. Procédé suivant la revendication 2 ou 3, caractérisé en ce que le processus de déshydratation se déroule sous vide.

5. Procédé suivant l'une quelconque des revendications 2, 3 ou 4, caractérisé en ce que la masse broyée perd, par condensation, jusqu'à 40% de son poids de départ.

6. Procédé suivant l'une quelconque des revendications précédentes, caractérisé en ce que le chauffage de la masse commence déjà pendant le broyage.

7. Procédé suivant l'une quelconque des revendications précédentes, caractérisé en ce que le broyage est effectué au moyen d'outils de broyage rotatifs.

8. Procédé suivant l'une quelconque des revendications précédentes, caractérisé en ce que les ordures sont bouleversées pendant le broyage et pendant l'ensemble de la phase de chauffage.

9. Procédé suivant l'une quelconque des revendications précédentes, caractérisé en ce que dans les ordures à préparer par lots, seule une première moitié de lot est broyée dans une première phase de broyage, et que la deuxième moitié de lot est ajoutée à la masse préalablement broyée dans une deuxième phase de broyage.

10. Procédé suivant la revendication 9, caractérisé en ce que, dans la première phase de broyage, les outils de broyage tournent à raison d'environ 3 000 tr/min. et pendant environ 30 secondes.

11. Procédé suivant la revendication 9 ou 10, caractérisé en ce que dans la deuxième phase de broyage, les outils de broyage tournent à raison d'environ 3 000 tr/min. et pendant environ 1 minute.

12. Procédé suivant l'une quelconque des revendications précédentes, caractérisé en ce qu'au terme de la deuxième phase de broyage et pendant la phase de chauffage toujours en cours, les outils de broyage sont mis en rotation une fois ou plusieurs fois pendant un bref laps de temps.

13. Procédé suivant l'une quelconque des revendications précédentes, caractérisé en ce que l'apport de chaleur pour le chauffage de la masse est direct et/ou indirect.

14. Procédé suivant la revendication 13, caractérisé en ce que, en cas d'apport de chaleur direct, par exemple par de la vapeur, la deuxième phase de broyage, y compris l'ensemble de la phase de chauffage, dure jusqu'à 6 minutes.

15. Procédé suivant la revendication 13, caractérisé en ce qu'en cas d'apport de chaleur indirect, la deuxième phase de broyage, y compris l'ensemble de la phase de chauffage, dure jusqu'à 30 minutes.

16. Procédé suivant l'une quelconque des revendications précédentes, caractérisé en ce que les déchets de produits alimentaires sont broyés jusqu'à une granulométrie de 2 à 3 mm.

17. Procédé suivant l'une quelconque des revendications précédentes, caractérisé en ce que les déchets d'emballages sont broyés jusqu'à une granulométrie d'environ 10 mm.

18. Procédé suivant l'une quelconque des revendications précédentes, caractérisé en ce que la masse hautement pâteuse à friable fait l'objet d'un stockage avant son incinération.
